# FASCICULE DE BREVET EUROPEEN

(11) **EP 2 846 079 B1**
(45) Date de publication et mention de la délivrance du brevet: **03.06.2020**
(21) Numéro de dépôt: 14183832.6
(22) Date de dépôt: 05.09.2014
(51) Int. Cl.: F21S 41/19, F21S 45/49, F21S 45/47, F21S 41/147, F21V 17/16, F21V 17/10, F21V 19/00

(54) **Module lumineux pour dispositif d'éclairage et/ou de signalisation**
Leuchtmodul für Beleuchtungs- und/oder Signalisierungsvorrichtung
Lighting module for an illumination and/or signalling device

(30) Priorité: 06.09.2013 FR 1358565
(43) Date de publication de la demande: 11.03.2015
(73) Titulaire: VALEO VISION, 93012 Bobigny Cedex (FR)
(72) Inventeur: Mornet, Eric, 94130 Nogent sur Marne (FR)

(56) Documents cités:
- EP-A2- 1 617 131
- DE-A1-102012 202 933
- JP-A- 2012 059 643
- JP-A- 2012 216 348
- JP-A- 2013 030 372
- US-A1- 2007 109 806

## Description

Les documents EP 1 617 131 A2 et JP 2012-216348 A décrivent des modules lumineux connus pour dispositifs d'éclairage.

La présente invention concerne un module lumineux comprenant une source de lumière associée à un radiateur fixé sur un réflecteur, le radiateur étant disposé au contact de la source de lumière pour la dissipation de la chaleur de radiation émise par celle-ci pendant son activation. La source de lumière est disposée sensiblement au foyer du réflecteur, ce réflecteur étant formé par plusieurs secteurs, chacun étant de forme paraboloïdale.

La source de lumière comprend avantageusement au moins une diode électroluminescente. La diode électroluminescente est en général portée directement par un circuit imprimé relié à une source d'énergie et à des moyens de commande, notamment extérieurs de la diode électroluminescente.

Le positionnement de la source de lumière par rapport au premier foyer du réflecteur est une opération qui nécessite une précision importante, souvent réalisée à l'aide de plusieurs vis.

On connaît un module lumineux comprenant une source de lumière portée par un corps de radiateur fixé sur un siège prévu sur un réflecteur. Le siège comprend une surface de réception d'une face extérieure du corps de radiateur avec la source de lumière, et une paroi de référencement s'étendant sensiblement perpendiculairement à la surface de réception en coopérant avec une paroi d'appui prévue sur le corps de radiateur. La paroi de référencement s'étend sensiblement perpendiculairement à la face extérieure du corps de radiateur dont la paroi d'appui est reliée à la paroi de référencement du siège par des moyens de fixation les appliquant l'une contre l'autre pour le positionnement de la source de lumière par rapport au réflecteur.

Pour le positionnement exact du corps de radiateur par rapport au réflecteur, le siège prévu sur celui-ci comporte en outre des moyens de guidage et d'indexation utilisés lors de l'assemblage du corps de radiateur portant la source de lumière sur le siège du réflecteur.

Les moyens de fixation du corps de radiateur sur le réflecteur comportent au moins un organe de fixation, en générale une vis.

Un but de l'invention est de proposer un module lumineux dans lequel le positionnement de la source de lumière sur le réflecteur est sans jeu, afin d'éviter des tolérances préjudiciables à la performance optique du module, et dont la position de cette source de lumière est garantie aussi bien pendant l'assemblage que pendant l'utilisation du module lumineux dans un dispositif d'éclairage et/ou de signalisation.

Un autre but de l'invention est de proposer un montage aisé de l'ensemble radiateur - source de lumière sur le réflecteur.

Un objet de l'invention, tel que définit dans la revendication 1, est un module lumineux pour un dispositif d'éclairage et/ou de signalisation, dans lequel une source de lumière est montée sur un corps de radiateur, et dans lequel un réflecteur est pourvu d'un siège pour la fixation du corps de radiateur sur le réflecteur, ledit siège comportant une surface de réception et une paroi de référencement dont au moins une partie s'étend sensiblement perpendiculairement à ladite surface de réception, une paroi d'appui étant prévue à une extrémité du corps de radiateur, au moins une partie de la paroi d'appui s'étendant sensiblement perpendiculairement à celui-ci, ladite paroi d'appui du corps de radiateur étant fixée à ladite paroi de référencement du siège par des moyens de fixation, caractérisé en ce que ladite paroi d'appui du corps de radiateur est prolongée par une languette maintenue en appui contre une surface inclinée de ladite paroi de référencement du siège.

Les moyens de fixations appliquent, au moins partiellement, la paroi d'appui contre la paroi de référencement, de manière à assurer le référencement de la source de lumière par rapport au réflecteur dans une position prédéterminée.

Lors de l'assemblage du module lumineux, c'est-à-dire de l'assemblage du corps de radiateur, sur lequel est montée, directement ou indirectement, la source de lumière, avec le réflecteur, la languette vient en appui contre la surface inclinée, puis est maintenue contre cette surface inclinée grâce aux moyens de fixations de manière à plaquer le corps de radiateur contre ladite surface de réception du siège du réflecteur. Grâce à l'invention, il est ainsi possible de garantir un positionnement isostatique de la source de lumière par rapport au réflecteur pendant l'assemblage et l'utilisation du module lumineux.

La languette peut être inclinée par rapport à la paroi d'appui, c'est-à-dire que la paroi d'appui et la languette forment un angle non nul.

Selon d'autres caractéristiques du module lumineux selon l'invention :
- la paroi d'appui et/ou la languette du corps de radiateur est apte à se déformer lors de l'appui de la languette contre la surface inclinée de la paroi de référencement lors de l'assemblage du module ;
- la rigidité du siège est supérieure à la rigidité du corps de radiateur. Cette caractéristique offre l'avantage de garantir que, lorsque la languette vient en appui contre la surface inclinée, c'est la languette qui se déformera et non la surface inclinée de façon à garantir le maintien en position de la source de lumière.
- le siège comporte au moins un moyen de rigidification et/ou le corps de radiateur comporte au moins un moyen d'assouplissement. Cette caractéristique offre l'avantage de pouvoir réaliser le corps de radiateur avec un matériau plus rigide, par exemple de l'aluminium, que celui utilisée pour le réflecteur, par exemple en résine de polyester. Il est ainsi possible d'avoir un corps de radiateur répondant à des contraintes thermiques élevées tout en garantissant un siège plus rigide que le corps de radiateur. Par exemple, le siège peut présenter de part et d'autre de la paroi de référencement des nervures de rigidification dont l'épaisseur est supérieure à celle du reste de la paroi. Dans un autre exemple, le corps de radiateur, notamment la languette, peut présenter un ou des strictions d'épaisseur sensiblement inférieure, notamment de plus de 25%, voire de 75%, à celle du reste du corps.
- l'inclinaison de la surface inclinée de ladite paroi de référencement du siège est, avant assemblage, identique à celle de ladite languette de ladite paroi d'appui du corps de radiateur;
- le matériau du corps de radiateur est de l'aluminium faiblement écroui ;
- ladite surface inclinée de ladite paroi de référencement du siège se termine par une partie s'étendant sensiblement parallèlement à ladite surface de réception de celui-ci ;
- ladite languette du corps de radiateur est, par deux fentes parallèles, divisée en une partie centrale et deux parties latérales ;
- la partie centrale de la languette présente une inclinaison plus faible que celle des parties latérales. De cette façon, il est possible d'effectuer un prépositionnement du corps de radiateur lors de son assemblage avec le réflecteur ;
- ladite partie centrale de ladite languette présente une largeur réduite par rapport à celle desdites parties latérales ;
- lesdits moyens de fixation comprennent un trou de fixation prévu dans ladite paroi de référencement dudit siège, un trou de fixation prévu dans ladite paroi d'appui du corps de radiateur, notamment aligné avec le trou prévu dans la paroi de référencement, et un organe de fixation traversant les deux trous pour la fixation du corps de radiateur sur le siège du réflecteur;
- ledit trou de fixation prévu dans ladite paroi d'appui du corps de radiateur est disposé au centre d'une patte découpée dans celle-ci. Cette caractéristique offre l'avantage de pouvoir effectuer un rattrapage de jeu lors de l'assemblage du corps de radiateur sur le réflecteur ;
- ledit organe de fixation comporte une vis passant par le trou de fixation prévu dans la paroi d'appui du corps de radiateur et par le trou de fixation prévu dans la paroi de référencement dudit siège du réflecteur ;
- lesdits moyens de fixations comportent une languette prévue sur ladite paroi d'appui du corps de radiateur, s'étendant notamment sensiblement perpendiculairement à celle-ci, et s'insérant dans un trou de fixation en forme de fente prévu dans la paroi de référencement dudit siège, et en ce que la fixation est obtenu par une déformation permanente de ladite languette. Par exemple, la languette peut présenter à son extrémité libre une ailette apte à être pivotée axialement par rapport à l'axe de la languette, notamment d'un quart de tour. La rotation provoque une déformation par torsion de ladite languette et permet la fixation. En variante, la languette peut présenter à son extrémité libre deux pattes séparées d'une fente, les pattes étant aptes à être déplacée radialement par rapport à l'axe de la languette. Le déplacement provoque une déformation par traction de la languette et permet la fixation ;
- la source de lumière est montée sur le corps de radiateur via un support fixé sur ledit corps de radiateur ;
- la source de lumière comporte au moins une diode électroluminescente, et ledit support est un circuit imprimé fixé à ladite face extérieure du corps de radiateur. La diode peut par exemple être une diode laser ;
- ladite surface de réception du siège comporte une rainure centrale recevant une partie avant dudit circuit imprimé ;
- ledit circuit imprimé comporte sur un bord avant au moins un, notamment deux, évidement coopérant avec une, notamment deux, saillie de référencement prévues sur le siège, notamment sur la paroi de référencement dudit siège.

Un autre objet de l'invention est un dispositif d'éclairage et/ou de signalisation comportant un module lumineux selon l'invention.

Un autre objet de l'invention est un procédé d'assemblage d'un module lumineux selon l'invention, comprenant les phases suivantes :
- placer le corps de radiateur sur lequel est montée la source de lumière sur le siège du réflecteur en le déplaçant vers ladite paroi de référencement du siège du réflecteur jusqu'à ce que ladite languette de la paroi d'appui du corps de radiateur vienne en contact avec ladite surface inclinée de la paroi de référencement du siège ;
- mettre en place les moyens de fixation du corps de radiateur sur le réflecteur ;
- actionner un organe de fixation pour rapprocher la paroi d'appui du corps de radiateur de la paroi de référencement du réflecteur ;
- continuer à actionner l'organe de fixation de sorte que ladite surface inclinée de la paroi de référencement du siège applique une force sur ladite languette de la paroi d'appui de manière à déformer ladite languette en arrière pour ainsi plaquer ladite face extérieure du corps de radiateur contre la surface de réception du siège.

Selon d'autres caractéristiques du procédé s'assemblage selon l'invention :
- la languette de la paroi d'appui est en trois parties dont une partie centrale vient en premier en appui contre ladite surface inclinée de la paroi de référencement de manière à atteindre une position de prépositionnement du corps de radiateur sur le siège du réflecteur ; et
- ladite position de prépositionnement, ladite paroi d'appui du corps de radiateur se trouve à une distance d'environ 1 mm de ladite paroi de référencement du siège.

D'autres caractéristiques et avantages de l'invention ressortiront de la description qui va suivre d'un mode de réalisation non limitatif de l'invention, en référence aux figures annexées dans lesquelles :
- la figure 1 est une vue partielle en perspective d'un réflecteur comportant un siège apte à recevoir un corps de radiateur associé à une source de lumière pour un module lumineux selon l'invention ;
- la figure 2 est une vue partielle latérale du réflecteur de la figure 1 ;
- la figure 3 est une vue d'en-dessous et en perspective d'un corps de radiateur sur la face inférieur duquel est fixé un circuit imprimé portant une diode électroluminescente pour un module lumineux selon l'invention ;
- la figure 4 est une vue de dessus et en perspective du corps de radiateur de la figure 3 ;
- la figure 5 est une vue latérale du corps de radiateur des figures 3 et 4;
- la figure 6 est une vue en perspective du corps de radiateur de la figure 5 ;
- la figure 7 est une coupe longitudinale montrant le corps de radiateur des figures 3 à 6 fixé sur le siège du réflecteur ;
- les figures 8 et 9 sont des vues en perspective illustrant un module lumineux selon l'invention pourvu d'organe de fixation alternatif ; et
- la figure 10 est une vue en perspective illustrant un module lumineux selon l'invention pourvu d'une autre variante de l'organe de fixation.

Dans les figures, les éléments identiques ou équivalents porteront les mêmes signes de référence.

La figure 1 montre dans une vue partielle en perspective d'un réflecteur 1 d'un module lumineux selon l'invention. Le réflecteur présente une surface réfléchissante 2 surmontée par un siège en L 3 adapté pour recevoir un radiateur 4 sur lequel est fixé un support 5 d'une source de lumière 6 (voir figure 3).

Le siège en L 3 est composé d'une surface de réception 7 d'une face extérieure du radiateur 4 avec le support 5 de la source de lumière 6, et d'une paroi de référencement 8 s'étendant sensiblement perpendiculairement à la surface de réception 7. La paroi de référencement 8 sert au positionnement du radiateur 4 et par conséquent aussi du support 5 avec la source de lumière 6 par rapport au réflecteur.

Pour ce positionnement, la paroi de référencement 8 est apte à coopérer avec une paroi d'appui 9 disposée à l'une des extrémités du radiateur 4 en s'étendant sensiblement perpendiculairement à la face extérieure de celui-ci. Par ailleurs, le radiateur 4 comporte un corps de radiateur 10 formé par une plaque globalement rectangulaire à laquelle des ailettes 11 sont reliées de manière à s'étendre de part et d'autre de la plaque 10. Pour ne pas faire saillie sur les côtés, toutes les ailettes 11 sont pliées de 90° dans la même direction, de part et d'autre du corps de radiateur 10.

Dans l'exemple illustré sur les figures, la source de lumière 6 est une diode électroluminescente et son support 5 est un circuit imprimé. Ce circuitest sur un bord avant pourvu de deux évidements globalement semi-circulaires 12 qui lors de l'assemblage du corps de radiateur au réflecteur viennent coopérer avec deux saillies de référencement 13 prévues sur la paroi de référencement 8 du siège 3 du réflecteur 1 et présentant une forme arrondie complémentaire.

D'autres sources de lumières sont également envisageables, telles que par exemple une lampe halogène ou une lampe à décharge dite « lampe à Xénon ».

Le corps de radiateur 10 présente immédiatement devant la paroi d'appui 9 un enfoncement 14 formant un logement pour un connecteur électrique 15 disposé sur le circuit imprimé 5 et assurant les connexions de commande et d'alimentation du module lumineux.

La paroi d'appui 9 du radiateur 4 est tout simplement une prolongation de la plaque rectangulaire 10 pliée de 90° par rapport à celle-ci et forme avec deux ailes latérales 16 pliées de 90° par rapport à la paroi d'appui une conformation en U, vu de dessus. Lors de l'assemblage du radiateur 4 sur le réflecteur 1, ces deux ailes latérales vont se placer de part et d'autre de la paroi de référencement 8 pour faire fonction de moyens de guidage. Les ailes latérales 16 contribuent en outre à la dissipation de la chaleur.

Le circuit imprimé 5 est lors de l'assemblage du radiateur 4 sur le réflecteur 1 guidé dans une rainure centrale 17 dans la surface de réception 7 du siège 3. La rainure centrale 17 présente sensiblement la même largeur que celle du circuit, augmentée d'un léger jeu permettant au circuit de glisser dans la rainure centrale 17 lors de l'assemblage.

Pour aider au positionnement du radiateur 4, et par conséquent au positionnement de la source de lumière 6, par rapport au réflecteur 1, des pions 18 sont prévus sur la face extérieure du circuit imprimé pour coopérer avec des trous (non représentés) prévus sur la surface de réception 7 du siège 3.

Le radiateur 4 est fixé sur le siège 3 du réflecteur 1 par des moyens de fixation. Dans l'exemple illustré aux figures 1 à 7, ces moyens de fixation comprennent un trou de fixation 19 prévu la paroi de référencement 8 du siège 3. Ce trou de fixation 19 doit se trouver aligné sur un trou de fixation 20 prévu dans ladite paroi d'appui 9 du radiateur 4 afin de recevoir un organe de fixation sous forme d'une vis 21 (voir figure 7) pour la fixation du radiateur 4 sur le siège 3 du réflecteur 1.

Lors de l'assemblage du radiateur 4 sur le siège 3 du réflecteur 1, la paroi d'appui 9 du radiateur 4 est sous l'effet du vissage de la vis 21 rapprochée de la paroi de référencement 8 jusqu'à ce que la paroi d'appui est fermement appliquée contre celle-ci. Dans cette position, la source de lumière doit être correctement positionnée par rapport au réflecteur.

Selon une caractéristique importante de l'invention, la paroi d'appui 9 du radiateur 4 est prolongée par une languette inclinée en arrière 22 et apte à venir, lors de l'assemblage, en appui contre une surface inclinée 23 à une extrémité de la paroi de référencement 8 du siège 3 du réflecteur 1 de manière à plaquer la face extérieure du corps de radiateur 10 contre la surface de réception 7 du siège 3 sur le réflecteur 1.

Selon une caractéristique important de l'invention, la paroi d'appui 9 du corps de radiateur 10 est apte à se déformer lors de l'appui de la languette 22 contre la surface inclinée 23 de la paroi de référencement 8 lors de l'assemblage du module. En effet, la rigidité du siège 3 et plus particulièrement de la surface inclinée 23 est supérieure à la rigidité du corps de radiateur 10 et plus particulièrement de la languette 22. De cette façon, lorsque la languette 22 vient en appui contre la surface inclinée 23, c'est la languette 22 qui se déformera et non la surface inclinée 23 de façon à garantir le maintien en position de la source de lumière 6.

Avantageusement, le siège 3 comporte des moyen de rigidification 29 sous la forme de deux nervures de rigidification 29, disposées de part et d'autre des flancs de la paroi de référencement 8 et dont l'épaisseur est supérieure à celle du reste de la paroi 8.

Avantageusement encore, le corps de radiateur 10 comporte un moyen d'assouplissement 30 sous la forme d'une striction 30 formée au niveau de la pliure de la languette 22, et dont l'épaisseur est sensiblement inférieure à celle du reste du corps 10.

Enfin, le corps de radiateur 10 est réalisé avec un matériau plus rigide, par exemple de l'aluminium, que celui utilisée pour le réflecteur 1, par exemple en résine de polyester. Toutefois, afin de limiter la force nécessaire à la déformation de la languette 22, le radiateur est réalisé en aluminium faiblement écroui.

Selon une caractéristique de l'invention, l'inclinaison de la surface inclinée 23 de la paroi de référencement 8 est identique à celle de la languette inclinée 22 de la paroi d'appui.

De préférence, la surface inclinée 23 de la paroi de référencement 8 du siège 3 se termine par une partie 24 de la languette 22 s'étendant sensiblement parallèlement à la surface de réception 7 du siège.

Selon une autre caractéristique de l'invention, la languette 22 du corps de radiateur 10 est, par deux fentes parallèles 25, divisée en une partie centrale 22' et deux parties latérales 22". La partie centrale 22' ce la languette 22 présente une inclinaison plus faible que celle des parties latérales 22" de manière à effectuer un prépositionnement du corps de radiateur 10 lors de son assemblage avec le réflecteur 1.

La partie centrale 22' de la languette 22 présente avantageusement une largeur réduite par rapport à celle des parties latérales 22" de manière à être plus facilement déformable pendant une première phase de l'assemblage.

Le trou de fixation 19 prévu dans la paroi d'appui 9 du corps de radiateur 10 est avantageusement disposé au centre d'une patte 26 de forme globalement circulaire découpée dans la paroi d'appui afin d'effectuer un rattrapage de jeu lors de l'assemblage du corps de radiateur 10 sur le réflecteur 1.

Comme une alternative à la fixation du corps de radiateur 10 sur le réflecteur 1 à l'aide d'une vis 21, l'organe de fixation peut comporter une languette 27 (voir figures 8 et 9) prévue sur la paroi d'appui 9 du corps de radiateur 10. Cette languette 27 s'étend sensiblement perpendiculairement à la paroi d'appui 9 et est apte à être insérée dans un trou de fixation en forme de fente 28 prévu dans la paroi de référencement 8 du siège 3. La languette 27 présente à son extrémité libre une ailette 31 apte à être pivotée axialement par rapport à l'axe de la languette 27. La fixation est obtenue par une simple rotation d'un quart de tour de l'ailette 31 ce qui provoque une déformation par torsion de la languette 27.

Dans une variante représentée en figure 10, la languette 27 peut présenter à son extrémité libre deux pattes 32 séparées d'une fente, les pattes 32 étant aptes à être déplacée radialement par rapport à l'axe de la languette. La fixation est obtenue en écartant les deux pattes 32 l'une de l'autre ce qui provoque une déformation par traction de la languette 27.

Le procédé d'assemblage du module lumineux selon l'invention est simple, rapide à mettre en œuvre, et permet un positionnement très précis de la source de lumière par rapport au réflecteur. Il suffit pour cela de placer le corps de radiateur 10 sur lequel est fixé le support 5 de la source de lumière sur le siège 3 du réflecteur 1 en le faisant glisser vers la paroi de référencement 8 du siège 3 du réflecteur jusqu'à ce que la languette 22 de la paroi d'appui 9 du corps de radiateur 10 vienne en contact avec la surface inclinée 23 de la paroi de référencement 8 du siège 3. Ensuite, les moyens de fixation du corps de radiateur sur le réflecteur sont mis en place et un organe de fixation 21 est actionné pour rapprocher la paroi d'appui 9 du corps de radiateur 10 de la paroi de référencement 8 du réflecteur 1. Ensuite, l'actionnement de l'organe de fixation 21 est continué de sorte que la surface inclinée 23 de la paroi de référencement 8 du siège 3 applique une force sur la languette 22 de la paroi d'appui 9 de manière à déformer celle-ci en arrière pour ainsi plaquer la face extérieure du corps de radiateur 10 contre la surface de réception 7 du siège 3.

Lorsque la languette 22 est en trois parties 22', 22", la partie centrale 22' est d'abord placé en appui contre la surface inclinée 23 de la paroi de référencement 8 du siège 3 de manière à atteindre une position de prépositionnement du corps de radiateur 10 sur le siège 3 de réflecteur 1. Dans cette position de prépositionnement, la paroi d'appui 9 du corps de radiateur 10 se trouve à une distance d'environ 1 mm de la paroi de référencement 8 du siège 3.

Il doit aussi être noté qu'un seul organe de fixation est nécessaire pour l'assemblage du radiateur au réflecteur et que le positionnement souhaité de la source de lumière par rapport au réflecteur est obtenu automatiquement, sans aucun réglage intermédiaire.

Bien entendu, l'invention n'est pas limitée aux exemples illustrés et décrits, et l'homme du métier sera en mesure de trouver des variantes sans pour autant sortir du cadre de l'invention.

## Revendications

1. Module lumineux pour un dispositif d'éclairage et/ou de signalisation comprenant un radiateur (4), un réflecteur (1) et une source de lumière (6),
dans lequel le radiateur (4) comprend un corps de radiateur (10) et une paroi d'appui (9),
dans lequel la source de lumière (6) est montée sur le corps de radiateur (10), et
dans lequel le réflecteur (1) est pourvu d'un siège (3) pour la fixation du corps de radiateur (10) sur le réflecteur, ledit siège comportant une surface de réception (7) et une paroi de référencement (8) dont au moins une partie s'étend sensiblement perpendiculairement à ladite surface de réception,
la paroi d'appui (9) du radiateur (4) étant prévue à une extrémité du corps de radiateur (10), au moins une partie de la paroi d'appui (9) s'étendant sensiblement perpendiculairement à une face extérieure du corps de radiateur (10) ladite paroi d'appui (9) étant fixée à ladite paroi de référencement (8) dudit siège (3) par des moyens de fixation (19, 20, 21 ; 27, 28) (1), **caractérisé en ce que** ladite paroi d'appui (9) est prolongée par une languette (22) maintenue en appui contre une surface inclinée (23) de ladite paroi de référencement (8) dudit siège (3).

2. Module lumineux selon la revendication précédente, **caractérisé en ce que** la paroi d'appui (9) et/ou la languette (22) est apte à se déformer lors de l'appui de la languette (22) contre la surface inclinée (23) de la paroi de référencement (8) lors de l'assemblage du module.

3. Module lumineux selon la revendication précédente, **caractérisé en ce que** la rigidité du siège (3) est supérieure à la rigidité du corps de radiateur (10).

4. Module lumineux selon la revendication précédente, **caractérisé en ce que** le siège (3) comporte au moins un moyen de rigidification (29) et/ou le corps de radiateur (10) comporte au moins un moyen d'assouplissement (30).

5. Module lumineux selon l'une quelconque des revendications précédentes, **caractérisé en ce que** ladite surface inclinée (23) de ladite paroi de référencement (9) dudit siège (3) se prolonge par une partie s'étendant sensiblement parallèlement à ladite surface de réception (7) de celui-ci.

6. Module lumineux selon l'une quelconque des revendications précédentes, **caractérisé en ce que** ladite languette (22) est, par deux fentes parallèles (25), divisée en une partie centrale (22') et deux parties latérales (22").

7. Module lumineux selon la revendication précédente, **caractérisé en ce que** la partie centrale (22') de la languette présente une inclinaison plus faible que celle des parties latérales (22").

8. Module lumineux selon l'une des revendications 6 ou 7, **caractérisé en ce que** ladite partie centrale (22') de ladite languette (22) présente une largeur réduite par rapport à celle desdites parties latérales (22").

9. Module lumineux selon l'une quelconque des revendications précédentes, **caractérisé en ce que** lesdits moyens de fixation comprennent un trou de fixation (19) prévu dans ladite paroi de référencement (8) dudit siège (3), un trou de fixation (20) prévu dans ladite paroi d'appui (9), notamment aligné avec le trou prévu dans la paroi de référencement, et un organe de fixation (21) traversant les deux trous pour la fixation du radiateur (4) sur le siège (3) du réflecteur (1).

10. Module lumineux selon la revendication 9, **caractérisé en ce que** ledit trou de fixation (19) prévu dans ladite paroi d'appui (9) est disposé au centre d'une patte (26) découpée dans celle-ci.

11. Module lumineux selon l'une quelconque des revendications 1 à 8, **caractérisé en ce que** lesdits moyens de fixation comportent une languette (27) prévue sur ladite paroi d'appui (9), s'étendant notamment sensiblement perpendiculairement à celle-ci, et s'insérant dans un trou de fixation en forme de fente (28) prévu dans la paroi de référencement (8) dudit siège (3), et **en ce que** la fixation est obtenu par une déformation permanente de ladite languette (27).

12. Module lumineux selon l'une quelconque des revendications précédentes, **caractérisé en ce que** la source de lumière (6) est monté sur le corps de radiateur (10) via un support (5) fixé sur ledit corps de radiateur (10).

13. Module lumineux selon la revendication précédente, **caractérisé en ce que** la source de lumière (6) comporte au moins une diode électroluminescente et que ledit support (5) est un circuit imprimé fixé à ladite face extérieure du corps de radiateur.

14. Module lumineux selon la revendication 13, **caractérisé en ce que** ladite surface de réception (7) dudit siège (3) comporte une rainure centrale (17) recevant une partie avant dudit circuit imprimé (5).

15. Module lumineux selon l'une quelconque des revendications 13 ou 14, **caractérisé en ce que** ledit circuit imprimé (5) comporte sur un bord avant au moins un, notamment deux, évidement (12) coopérant avec au moins un, notamment deux, saillie de référencement (13) prévue sur ledit siège (3).

16. Dispositif d'éclairage et/ou de signalisation comportant un module lumineux selon l'une des revendications précédentes.

17. Procédé d'assemblage d'un module lumineux selon l'une des revendications 1 à 15, comprenant les phases suivantes :
- placer le corps de radiateur (10) sur lequel est montée la source de lumière (6) sur le siège (3) du réflecteur (1) en le déplaçant vers ladite paroi de référencement (8) dudit siège (3) du réflecteur jusqu'à ce que la languette (22) de la paroi d'appui (9) du radiateur (4) vienne en contact avec la surface inclinée (23) de la paroi de référencement (8) dudit siège (3);
- mettre en place les moyens de fixation du radiateur (4) sur le réflecteur (1);
- actionner un organe de fixation (21; 27) pour rapprocher la paroi d'appui (9) du radiateur (4) de la paroi de référencement (8) du réflecteur (1);
- continuer à actionner l'organe de fixation (21 ; 27) de sorte que ladite surface inclinée (23) de la paroi de référencement (8) dudit siège (3) applique une force sur ladite languette (22) de la paroi d'appui (9) de manière à déformer ladite languette en arrière pour ainsi plaquer ladite face extérieure du corps de radiateur (10) contre la surface de réception (7) dudit siège (3).

18. Procédé d'assemblage selon la revendication 17, **caractérisé en ce que** la languette (22) de la paroi d'appui est en trois parties dont une partie centrale (22') vient en premier en appui contre ladite surface inclinée (23) de la paroi de référencement (8) de manière à atteindre une position de prépositionnement du corps de radiateur (10) sur le siège (3) du réflecteur (1).

## Patentansprüche

1. Lichtmodul für eine Beleuchtungs- und/oder Signalsvorrichtung mit einem Kühler (4), einem Reflektor (1) und einer Lichtquelle (6), wobei der Kühler (4) einen Kühlerkörper (10) und eine tragende Wand (9) aufweist, und
wobei der Reflektor (1) mit einem Sitz (3) zum Befestigen des Kühlerkörpers (10) an dem Reflektor versehen ist, wobei der Sitz eine Aufnahmefläche (7) und eine Referenzwand (8) aufweist, von der sich mindestens ein Teil im wesentlichen senkrecht zu der Aufnahmefläche erstreckt, wobei die Tragende Wand (9) des Kühler (4) an einem Ende des Kühlerkörpers (10) vorgesehen ist, wobei mindestens ein Teil der tragenden Wand (9) sich im Wesentlichen senkrecht zu einer Außenfläche des Kühlerkörpers erstreckt, wobei die tragende Wand (9) an der Referenzwand (8) des Sitzes (3) durch Befestigungsmittel (19, 20, 21; 27, 28) (1) befestigt ist, **dadurch gekennzeichnet, dass** die tragende Wand (9) durch eine Zunge (22) verlängert ist, die in Anlage gegen eine geneigte Fläche (23) der Referenzwand (8) des Sitzes (3) gehalten wird.

2. Leichtmodul nach dem vorherliegenden Anspruch, **dadurch gekennzeichnet, dass** die tragende Wand (9) und/oder die Zunge (22) sich verformen können, wenn die Zunge (22) beim Zusammenbau des Moduls gegen die geneigte Fläche (23) der Referenzwand (8) drückt.

3. Leichtmodul nach dem vorherliegenden Anspruch, **dadurch gekennzeichnet, dass** die Steifigkeit des Sitzes (3) größer ist als die Steifigkeit des Kühlerkörpers (10).

4. Lichtmodul nach dem vorherliegenden Anspruch, **dadurch gekennzeichnet, dass** der Sitz (3) mindestens ein Versteifungsmittel (29) und/oder der Kühlerkörper (10) mindestens ein Erweichungsmittel (30) aufweist.

5. Lichtmodul nach einem der vorherliegenden Ansprüche, **dadurch gekennzeichnet, dass** die genannte geneigte Fläche (23) der genannten tragenden Wand (9) des genannten Sitzes (3) durch einen Abschnitt verlängert ist, der sich im wesentlichen parallel zu dessen Aufnahmefläche (7) erstreckt.

6. Lichtmodul nach einem der vorherliegenden Ansprüche, **dadurch gekennzeichnet, dass** die Zunge (22) durch zwei parallele Schlitze (25) in einen mittleren Abschnitt (22') und zwei seitliche Abschnitte (22") unterteilt ist.

7. Lichtmodul nach dem vorherliegenden Anspruch, **dadurch gekennzeichnet, dass** der mittlere Teil (22') der Zunge eine geringere Neigung als die seitlichen Teile (22") aufweist.

8. Lichtmodul nach einem der Ansprüche 6 oder 7, **dadurch gekennzeichnet, dass** der mittlere Teil (22') der Zunge (22) eine geringere Breite als die der seitlichen Teile (22") aufweist.

9. Lichtmodul nach einem der vorherliegenden Ansprüche, **dadurch gekennzeichnet, dass** die Befestigungsmittel ein in der Referenzwand (8) des Sitzes (3) vorgesehenes Befestigungsloch (19), ein in der tragenden wand (9) vorgesehenes Befestigungsloch (20), das insbesondere auf das in der Referenzwand vorgesehene Loch ausgerichtet ist, und ein Befestigungselement (21) umfassen, das die beiden Löcher durchquert, um den Kühler (4) am Sitz (3) des Reflektors (1) zu befestigen.

10. Lichtmodul nach Anspruch 9, **dadurch gekennzeichnet, dass** das in der Referenzwand (9) vorgesehene Befestigungsloch (19) in der Mitte einer daraus ausgeschnittenen Lasche (26) angeordnet ist.

11. Lichtmodul nach einem der Ansprüche 1 bis 8, **dadurch gekennzeichnet, dass** die Befestigungsmittel eine Zunge (27) umfassen, die an der tragenden Wand (9) vorgesehen ist, sich insbesondere im Wesentlichen senkrecht zu dieser erstreckt und in ein schlitzförmiges Befestigungsloch (28) eingeführt ist, das in der Referenzwand (8) des Sitzes (3) vorgesehen ist, und dass die Befestigung durch permanente Verformung der Zunge (27) erhalten wird.

12. Lichtmodul nach einem der vorherliegenden Ansprüche, **dadurch gekennzeichnet, dass** die Lichtquelle (6) am Kühlerkörper (10) über einen am Kühlerkörper (10) befestigten Träger (5) montiert ist.

13. Lichtmodul nach einem der vorherliegenden Ansprüche, **dadurch gekennzeichnet, daß** die Lichtquelle (6) mindestens eine Leuchtdiode aufweist und daß der Träger (5) eine gedruckte Schaltung ist, die an der Außenfläche des Kühlerkörpers befestigt ist.

14. Lichtmodul nach Anspruch 13, **dadurch gekennzeichnet, dass** die Aufnahmefläche (7) des Sitzes (3) eine zentrale Nut (17) aufweist, die einen vorderen Teil der gedruckten Schaltung (5) aufnimmt.

15. Lichtmodul nach einem der Ansprüche 13 oder 14, **dadurch gekennzeichnet, daß** die gedruckte Schaltung (5) an einer Vorderkante mindestens eine, insbesondere zwei Aussparungen (12) aufweist, die mit mindestens einem, insbesondere zwei Referenzvorsprüngen (13) zusammenwirken, die an dem Sitz (3) vorgesehen sind.

16. Beleuchtungs- und/oder Signalsvorrichtung mit einem Lichtmodul nach einem der vorherliegenden Ansprüche.

17. Verfahren zum Zusammenbau eines Lichtmoduls nach einem der Ansprüche 1 bis 15, umfassend die folgenden Phasen:
- Anordnen des Kühlerkörpers (10), auf dem die Lichtquelle (6) montiert ist, auf dem Sitz (3) des Reflektors (1) durch Verschieben in Richtung auf die genannte Referenzwand (8) des genannten Sitzes (3) des Reflektors, bis die Zunge (22) der tragenden Wand (9) des Kühlers (4) mit der geneigten Fläche (23) der Referenzwand (8) des genannten Sitzes (3) in Kontakt kommt;
- Positionierung der Mittel zur Befestigung des Kühlers (4) auf dem Reflektor (1);
- Betätigen eines Befestigungselements (21; 27), um die tragende Wand (9) des Kühlers (4) näher an die Referenzwand (8) des Reflektors (1) zu bringen;
- weiteres Betätigen des Befestigungselements (21; 27), so dass die geneigte Fläche (23) der Referenzwand (8) des Sitzes (3) eine Kraft auf die Zunge (22) der tragenden Wand (9) ausübt, so dass die Zunge nach hinten verformt wird, wodurch die Außenfläche des Kühlerkörpers (10) gegen die Aufnahmefläche (7) des Sitzes (3) gedrückt wird.

18. Verfahren nach Anspruch 17, **dadurch gekennzeichnet, dass** die Zunge (22) der tragenden Wand aus drei Teilen besteht, von denen ein mittlerer Teil (22') zuerst gegen die genannte geneigte Fläche (23) der Referenzwand (8) zur Anlage kommt, um eine Position zur Vorpositionierung des Kühlerkörpers (10) auf dem Sitz (3) des Reflektors (1) zu erreichen.

## Claims

1. Light module for a lighting and/or signalling device comprising a heat sink (4), a reflector (1) and a light source (6), wherein the heat sink (4) comprises a heat sink body (10) and a bearing wall (9), and
wherein the reflector (1) is provided with a seat (3) for fixing the heat sink body (10) to the reflector, said seat comprising a receiving surface (7) and a referencing wall (8) at least part of which extends substantially perpendicularly to said receiving surface, the bearing wall (9) of the heat sink (4) being provided at one end of the heat sink body (10), at least part of the bearing wall (9) extending substantially perpendicularly to an outer face of the heat sink body, said bearing wall (9) being fixed to said reference wall (8) of said seat (3) by fixing means (19, 20, 21; 27, 28) (1), **characterized in that** said bearing wall (9) is extended by a tongue (22) held in abutment against an inclined surface (23) of said reference wall (8) of said seat (3).

2. Light module according to the preceding claim, **characterized in that** the bearing wall (9) and/or the tongue (22) is capable of deforming when the tongue (22) bears against the inclined surface (23) of the reference wall (8) when the module is assembled.

3. Light module according to the preceding claim, **characterized in that** the rigidity of the seat (3) is greater than the rigidity of the heat sink body (10).

4. Light module according to the preceding claim, **characterized in that** the seat (3) comprises at least one stiffening means (29) and/or the heat sink body (10) comprises at least one softening means (30).

5. Light module according to any one of the preceding claims, **characterized in that** the said inclined surface (23) of the said reference wall (9) of the said seat (3) is extended by a portion extending substantially parallel to the said receiving surface (7) thereof.

6. Light module according to any one of the preceding claims, **characterized in that** said tongue (22) is, by two parallel slots (25), divided into a central portion (22') and two lateral portions (22").

7. Light module according to the preceding claim, **characterized in that** the central portion (22') of the tongue has a smaller inclination than that of the lateral portions (22").

8. A light module according to one of claims 6 or 7, **characterized in that** said central portion (22') of said tongue (22) has a reduced width with respect to that of said lateral portions (22").

9. Light module according to any one of the preceding claims, **characterized in that** said fixing means comprise a fixing hole (19) provided in said reference wall (8) of said seat (3), a fixing hole (20) provided in said bearing wall (9), notably aligned with the hole provided in the reference wall, and a fixing member (21) passing through both holes for fixing the heat sink (4) to the seat (3) of the reflector (1).

10. Light module according to claim 9, **characterized in that** said fixing hole (19) provided in said bearing wall (9) is arranged in the center of a tab (26) cut out therefrom.

11. Light module according to any one of claims 1 to 8, **characterized in that** said fixing means comprise a tongue (27) provided on said bearing wall (9), extending in particular substantially perpendicularly thereto, and being inserted in a slot-shaped fixing hole (28) provided in the reference wall (8) of said seat (3), and **in that** the fixing is obtained by permanent deformation of said tongue (27).

12. Light module according to any one of the preceding claims, **characterized in that** the light source (6) is mounted on the heat sink body (10) via a bracket (5) fixed onto said heat sink body (10).

13. Light module according to any one of the preceding claims, **characterized in that** the light source (6) comprises at least one light-emitting diode and **in that** said support (5) is a printed circuit fixed to said outer face of the heat sink body.

14. Light module according to claim 13, **characterized in that** said receiving surface (7) of said seat (3) comprises a central groove (17) receiving a front part of said printed circuit (5).

15. Light module according to any one of claims 13 or 14, **characterized in that** said printed circuit (5) comprises on a front edge at least one, in particular two, recess (12) cooperating with at least one, in particular two, referencing projection (13) provided on said seat (3).

16. Lighting and/or signalling device comprising a light module according to one of the preceding claims.

17. Method of assembling a light module according to one of claims 1 to 15, comprising the following phases:
- placing the heat sink body (10) on which the light source (6) is mounted on the seat (3) of the reflector (1) by moving it towards the said reference wall (8) of the said seat (3) of the reflector until the tongue (22) of the bearing wall (9) of the heat sink (4) comes into contact with the inclined surface (23) of the reference wall (8) of the said seat (3);
- positioning the means for fixing the heat sink (4) on the reflector (1);
- actuating a fixing member (21; 27) to bring the bearing wall (9) of the heat sink (4) closer to the reference wall (8) of the reflector (1);
- further actuating the fixing member (21; 27) so that said inclined surface (23) of the referencing wall (8) of said seat (3) applies a force to said tongue (22) of the bearing wall (9) so as to deform said tongue backwards, thereby pressing said outer face of the heat sink body (10) against the receiving surface (7) of said seat (3).

18. Assembly method according to claim 17, **characterized in that** the tongue (22) of the bearing wall is in three parts, a central part (22') of which first comes to bear against the said inclined surface (23) of the reference wall (8) so as to reach a position for pre-positioning the heat sink body (10) on the seat (3) of the reflector (1).
